# EUROPÄISCHE PATENTSCHRIFT

(11) **EP 1 169 003 B1**
(45) Veröffentlichungstag und Bekanntmachung des Hinweises auf die Patenterteilung: **31.03.2004**
(21) Anmeldenummer: 00914001.3
(22) Anmeldetag: 07.04.2000
(51) Int. Cl.: A61H 1/02

(54) **VORRICHTUNG UND VERFAHREN FÜR EINE LOKOMOTIONSTHERAPIE**
DEVICE AND METHOD FOR A LOCOMOTION THERAPY
DISPOSITIF ET PROCEDE POUR UNE THERAPIE DE LOCOMOTION

(30) Priorität: 07.04.1999 CH 64799
(43) Veröffentlichungstag der Anmeldung: 09.01.2002
(73) Patentinhaber: Balgrist/Schweiz. Paraplegikerzentrum, 8008 Zürich (CH)
(72) Erfinder: DIETZ, Volker, CH-8700 Küsnacht (CH); COLOMBO, Gery, CH-8006 Zürich (CH); RUPP, Rüdiger, D-68766 Hockenheim (DE)
(74) Vertreter: Liebetanz, Michael, Dipl.-Phys.
(86) Internationale Anmeldenummer: PCT/CH2000/000203
(87) Internationale Veröffentlichungsnummer: WO 2000/061059

(56) Entgegenhaltungen:
- EP-A- 0 121 642
- GB-A- 983 743
- US-A- 4 986 261
- US-A- 5 239 987

## Beschreibung

Die Erfindung betrifft eine Vorrichtung und ein Verfahren, um bei gehbehinderten Patienten in einer frühen Phase der Rehabilitation mit einem Lokomotionstraining zu beginnen, gemäss Patentanspruch 1, bzw. 8.

Bei inkomplett querschnittgelähmten Patienten besteht nachgewiesenerweise die Möglichkeit, über eine adäquate Lokomotionsschulung die Gehfähigkeit bis hin zur Normalität zu verbessern. Die dazu notwendige Therapie erfolgt zurzeit auf einem Laufband, wobei den Patienten durch definierte Gewichtsentlastung und zum Teil durch zusätzliche assistive Führung der Beine durch Physiotherapeuten ein Gehen erst ermöglicht wird (Wickelgren, I. Teaching the spinal cord to walk. Science, 1998, 279, 319-321). Mit dieser Art der Lokomotionstherapie kann allerdings erst bei ausreichender Stabilität des Kreislaufes begonnen werden, da die Patienten für eine längere Zeit in einer aufrechten Position verweilen müssen. Die benötigte Kreislaufstabilität ist in der Regel in den ersten Wochen nach dem Eintritt der Rückenmarksläsion nicht gegeben.

In der Rehabilitation von Patienten mit Bewegungseinschränkungen der Beine oder nach orthopädischen Eingriffen, sind bereits verschiedene angetriebene Orthesen im Einsatz, welche die Beine von liegenden Patienten aktiv bewegen.
Das US-Patent Nr. 5239987 (1993) beschreibt ein solches System. Bei diesen Apparaten werden die Beine primär dadurch geführt, dass der Unterschenkel relativ zum Oberschenkel bewegt wird. Es existiert aber kein Apparat, bei welchem eine Knieextension mit Gewichtsbelastung auf die Fusssohle in der extendierten Phase ("Standphase") des Bewegungszyklus erreicht wird. Bei den erwähnten Mechanismen ist auch die Hüftgelenksextension nicht vorhanden.

US-Patent Nr. 4986261 (1991) beschreibt einen Apparat, der auch eine Hüftgelenksextension bewirkt. Dabei werden jedoch die Kniegelenke nicht wie beim physiologischen Gehen bewegt.
Keines der beschriebenen Systeme ermöglicht es, die Beine zu bewegen, währenddem gleichzeitig die Neigung des Patienten eingestellt werden kann.

Eine weitere relevante Druckschrift ist die GB-A-983 743, welche den ersten Teil des Anspruchs 1 entspricht.

Es ist die Aufgabe der vorliegenden Erfindung, para- und hemiparetischen Patienten ein intensives Gangtraining (Aktivierung der Lokomotionszentren im Rückenmark) zu ermöglichen, bevor sie körperlich in der Lage, sind an einem Laufbandtraining teilnehmen zu können, das heisst bei noch instabiler Kreislaufsituation. Es soll die Möglichkeit geschaffen werden, den Körper des Patienten während des Trainings stetig an die vertikale Lage anzunähern. Das Ziel der erfindungsgemässen Vorrichtung ist es, einen sogenannten 'aktiven Stehtisch' (Kipptisch) zu schaffen, der die Bewegung der Beine von querschnittgelähmten Patienten in einer dem Gehen ähnlichen, physiologischen Art und Weise ermöglicht, ohne die Notwendigkeit, ihn aufrichten zu müssen.

Erfindungsgemäss wird diese Aufgabe mit einem aktiven Stehtisch gemäss dem Wortlaut des Patentanspruches 1 und einem dazugehörigen Verfahren zum Betrieb des aktiven Stehtisches gemäss dem Wortlaut des Patentanspruches 8 gelöst.

Die Erfindung wird im Folgenden anhand der Zeichnungen näher erläutert. Es zeigen:
- Fig. 1: Seitenansicht eines aktiven Stehtisches mit einem Patienten in vertikaler Lage
- Fig. 2: Gesamtansicht eines ersten Ausführungsbeispieles eines aktiven Stehtisches in horizontaler Lage
- Fig. 3: Mechanismus zur Einstellung des Hüftextensionswinkels
- Fig. 4A: Kniemechanismus zu Fig. 2 in perspektivischer Darstellung
- Fig. 4B: Kniemechanismus zu Fig. 2 in Seitenansicht
- Fig. 5: Fussmechanismus zu Fig. 2 in perspektivischer Darstellung
- Fig. 6: Kniemanschette zu Fig. 2 in perspektivischer Darstellung
- Fig. 7: Gesamtansicht eines zweiten Ausführungsbeispieles eines aktiven Stehtisches in horizontaler Lage
- Fig. 8A: Kniemechanismus zu Fig. 7 in perspektivischer Darstellung
- Fig. 8B: Exzenterantrieb zu Fig. 7 in Aufsicht
- Fig. 9: Fussmechanismus zu Fig. 7 in perspektivischer Darstellung

Fig. 1 zeigt eine Seitenansicht des aktiven Stehtisches mit einem Patienten in vertikaler Lage. Als Basis dient ein Grundgestell, wie man es bei herkömmlichen Stehtischen vorfindet. Es besteht aus einem Fahrgestell 1 mit Rollen 2 und 3 und einem höhenverstellbaren Rahmen 6 (z.B. "Kipptisch Super", Fa. Gymna, Belgien). Der Rahmen 6 lässt sich manuell oder mit einem Antrieb (nicht dargestellt) in der Höhe verstellen.

Am Rahmen 6 ist ein Gelenk 7 angebracht, mit welchem ein Beinteil 8, bestehend aus zwei Holmen und zwei Querstreben (siehe Fig. 2), gelenkig mit dem Rahmen 6 verbunden ist. Das Beinteil 8 ist wiederum über ein Gelenk 9 mit einem Kopfteil 10 (Rahmen ähnlich wie Beinteil 8) verbunden, auf welchem sich eine Liegefläche 11, bestehend aus einem Holzbrett mit Schaumstoffbezug, befindet. Damit bei einer Therapie mit dem aktiven Stehtisch der Winkel des Stehtisches von der Horizontalen kontinuierlich hin zur Vertikalen vergrössert werden kann, lässt sich das Beinteil 8 mit einem Antrieb 4 um das Gelenk 7 drehen und so kann ein Neigungswinkel β1 eingestellt werden, um eine Behandlung bei verschiedenen Neigungswinkeln in bekannter Weise durchführen zu können. Auf der Figur beträgt der Neigungswinkel β1 90°, was einer vertikalen Lage des Patienten entspricht. Durch die Verstellbarkeit des Neigungswinkels β1 können Patienten mit instabilem Blutkreislauf bereits im Liegen behandelt werden und dann während der Therapie kontinuierlich ihrem Status angemessen in die vertikale Position gebracht werden, indem der Neigungswinkel β1 leicht vergrössert wird.

Mit einem Mechanismus 21 zur Einstellung der Hüftextension ist es möglich, eine Neigung zwischen dem Beinteil 8 und dem Kopfteil 10 zu fixieren, wodurch ein Hüftextensionswinkel β2 definiert wird. So kann eine Hüftextension der Beine während der Therapie realisiert werden. Wenn sich der Stehtisch in horizontaler Lage befindet, ist β2 stets 180°, da der Kopfteil 10 auf dem Rahmen 6 aufliegt. Wird nun der Winkel β1 vergrössert, so verkleinert sich auch β2, bis der Mechanismus 21 an seinen Anschlag kommt und der Kopfteil ebenfalls mit nach oben gezogen wird. Auf dieser Figur beträgt der Winkel β2 172°, was für den Patienten einen Hüftextensionswinkel von 8° ergibt; bevorzugte Werte liegen bei 12°.

Auf dem Beinteil 8 befinden sich ein Kniemechanismus 13 mit zwei Knieantrieben 24 und ein Fussmechanismus 14. Diese beiden Mechanismen lassen sich auf zwei Schienen 15, welche auf jeder Seite des Beinteiles 8 befestigt sind, parallel zu dem Beinteil verschieben und erlauben so eine Anpassung des Stehtisches an die Anatomie von verschiedenen Patienten.
Um eine Therapie durchführen zu können, wird die Liegefläche 11 in die horizontale Lage gekippt und mit der Höhenverstellung des Grundgestells auf die gleiche Höhe wie das Spitalbett gebracht, auf welchem der zu behandelnde Patient liegt. Dann wird der Patient auf die Liegefläche 11 transferiert, so dass sein Oberkörper auf der Liegefläche und seine Hüftgelenke am unteren Rand der Liegefläche zu liegen kommen. Dem Patienten wird dann ein Fixationsgurt 16 um seine Hüfte angezogen, welcher mit Fixierbändern 17 an der oberen Seite der Liegefläche 11 an Ösen 22, mit Fixierbändern 18 an der unteren Seite der Liegefläche an Ösen 23 befestigt wird. Diese Fixierung verhindert eine Auf- und Abbewegung des Oberkörpers während der Therapie. Sie ist derart beschaffen, dass eine Minimierung der Rumpfbewegungen erreicht wird, um Verletzungen der eventuell noch instabilen Wirbelsäule zu verhindern. Der Fixationsgurt 16 entspricht einem Gurt wie er bei der Gewichtsentlastung beim Laufbandtraining von Querschnittgelähmten standardmässig eingesetzt wird (z.B. Laufbandgurtzeug "Walker", Fa. Hamster's Fallschirmservice, Österreich).
Wenn der Patient auf der Liegefläche fixiert ist, wird der Kniemechanismus 13 so auf den Schienen 15 verschoben, dass die Knieantriebe 24 direkt unter den Kniekehlen des Patienten zu liegen kommen. Dort wird der Kniemechanismus mit Feststellschrauben 25 fixiert. Danach wird auch der Fussmechanismus 14 verschoben, so dass eine Extension (Streckung) der Beine des Patienten Fussplatten 19a und 19b bis zu einem Anschlag herunterdrücken (siehe Fig. 5). Der Fussmechanismus 14 wird in der korrekten Position mit Feststellschrauben 26 fixiert. Auf den Schienen 15 befinden sich Markierungen, welche es erlauben, die Position von Fussmechanismus 13 und Kniemechanismus 14 abzulesen. Bei wiederholten Therapien, können anhand der Markierungen die Einstellungen leicht reproduziert werden.

Als nächstes werden dem Patienten Kniemanschetten 20 um die Knie befestigt (siehe Fig. 6). Diese werden an den Knieantrieben 24 befestigt, welche so die Knie des Patienten während der Therapie nach unten ziehen resp. nach oben stossen. Dies bewirkt jeweils eine Streckung resp. eine Beugung der Beine. In der Figur ist das rechte Bein des Patienten in gebeugtem, das linke Bein in gestrecktem Zustand dargestellt. Es ist zu erwähnen, dass zu Beginn der Therapie, die beiden Knieantriebe 24 eingefahren sind. So kann der Patient leicht auf den Stehtisch transferiert werden. Erst bei Beginn der Behandlung wird ein Knieantrieb ausgefahren und so ein Bein gebeugt.
Während der Lokomotionstherapie werden die Knieantriebe 24 abwechslungsweise nach oben und nach unten bewegt, so dass sich die Beine des Patienten mit einem ähnlichen Bewegungsablauf bewegen, wie er beim normalen Gehen auftritt. So liefert der sensorische Input (Afferenzen) von den Beinen für die spinalen Lokomotionszentren im Rückenmark ähnliche Informationen wie beim physiologischen Gehen, was die Lokomotionszentren zu einer Aktivierung anregt.

Fig. 2 zeigt die Gesamtansicht eines ersten Ausführungsbeispieles eines aktiven Stehtisches in horizontaler Lage. Erkennbar sind wieder das Grundgestell, bestehend aus einem Fahrgestell 1 mit Rollen 2a, 2b, 3a und 3b und dem höhenverstellbaren Rahmen 6. Über das Gelenk 7 ist das Beinteil 8, ein Rahmen bestehend aus zwei Holmen 8A und 8A' sowie zwei Querstreben 8B und 8B', mit dem Rahmen 6 verbunden. Das Beinteil 8, ist wiederum über das Gelenk 9 mit dem Kopfteil 10 verbunden, auf welchem sich die Liegefläche 11 befindet. Beim Gelenk 9 befindet sich der Mechanismus 21 zur Einstellung der Hüftextension.
Auf dem Beinteil 8 befinden sich der Kniemechanismus 13 mit den zwei Knieantrieben 24a und 24b und ein Fussmechanismus 14, welche sich jeweils auf den Schienen 15a und 15b parallel zum Beinteil 8 verschieben lassen. Am Beinteil 13 und am Fussteil 14 befinden sich die Feststellschrauben 25 und 26, die zur Fixierung auf den Schienen 15a resp. 15b dienen.
Ösen 22a, 22b, 23a und 23b sind an der Liegefläche 11 zur Fixierung des Patienten angebracht.

Fig. 3 zeigt den Mechanismus zur Einstellung des Hüftextensionswinkels in Seitenansicht. Erkennbar sind das Gelenk 9 mit je einem Teil des Beinteiles 8, des Kopfteiles 10, der Liegefläche 11 und der Schiene 15. Am Beinteil 8 ist ein Winkel 30 angebracht. In diesem Winkel 30 befindet sich in einem Gewinde eine Begrenzungsschraube 31.

Befindet sich der Stehtisch in der horizontalen Position (Neigungswinkel β1 = 0), so liegt der Kopfteil 10 auf dem Grundgestell des Kipptisches und der Winkel β2 beträgt 180°. Wird nun der Neigungswinkel vergrössert, so verkleinert sich der Winkel β2, bis der Kopfteil 10 auf dem Schraubenkopf 43 der Begrenzungsschraube 31 aufliegt, und der Kopfteil mit nach oben geführt wird. Wird nun die Begrenzungsschraube 31 weiter in den Winkel 30 hineingeschraubt, so wird der Winkel β2 entsprechend grösser, wird sie herausgedreht, entsprechend kleiner. Ein Zeiger 33 zeigt an einer Skala 32 an, welcher Hüftextensionswinkel für den Patienten mit der Begrenzungsschraube eingestellt wird. Der Hüftextensionswinkel entspricht 180° - β2.

Fig. 4A zeigt den Kniemechanismus 13 zu Fig. 2 in perspektivischer Darstellung. Auf jeder Seite eines Querträgers 40 befinden sich die Vierkantrohre 41a. Diese dienen als Führung für den Kniemechanismus 13 auf den Schienen am Beinteil. Der Querträger 40 weist zwei rechteckige Aussparungen 40' auf, in welchen sich die zwei Knieantriebe 24a und 24b befinden. Diese beiden Antriebe sind vom Aufbau her identisch, weshalb in der Figur immer nur ein Antrieb nummeriert ist. Am Querträger 40 sind auf der unteren Seite Lager 42, 43a angebracht, in welchen sich Aufhängewellen 44b sowie 45b frei drehen können. Diese Aufhängewellen sind je an einer Grundplatte 46b befestigt. Die Knieantriebe lassen sich durch diese Lagerung drehen, so dass sie durch die Kniebewegung des Patienten, um die Drehachse des Hüftgelenkes, bei einer Beugung respektive Streckung bewegt werden. In der Grundplatte 46b ist ein Motor 47b befestigt, sowie zwei Führungsrohre 48b eingelassen. Ebenfalls befindet sich in der Grundplatte 46b eine Führung 50b, in welcher sich eine Gewindestange 51b frei drehen lässt. Der Aufbau des Antriebes mittels der Gewindestange ist in Fig. 4B im Detail beschrieben. In den Führungsrohre 48b resp. 49b kann sich je ein Führungsstab 52b und 53b nach oben und nach unten verschieben lassen. Wird nun der Linearantrieb nach oben oder nach unten bewegt, so wird eine Platte 54b und ein daran befestigtes Kniepolster 55b mit nach oben und nach unten bewegt. Die Knie des Patienten werden bei einer Bewegung der Kniepolster nach oben in eine Flexion gebracht, bei einer Bewegung nach unten von den Kniemanschetten (siehe Fig. 6) in eine Extension gezogen. Die zwei Führungsstäbe 52b und 53b, welche in den Führungsrohren 48b und 49b geführt werden, sorgen für eine seitliche Stabilität des Knieantriebes, so dass sich das Bein des Patienten nicht zur Seite neigt. Die Führungsrohre 48b und 49b sowie die Gewindestange 51b sind am oberen Ende in der Platte 54b und am unteren Ende in einer Platte 62b montiert.
Eine Schutzhülle 56a aus Gummi schützt den Patienten vor Verletzungen an den Knieantrieben.

Fig. 4B zeigt den Kniemechanismus 13 zu Fig. 2 in Seitenansicht. Anhand dieser Figur wird das Prinzip des Antriebes genauer erläutert. Erkennbar sind der Querträger 40 mit der in der Aussparung 40' eingelassenen Grundplatte 46. An der Grundplatte 46 ist die Aufhängewelle 44 zu erkennen, welche eine Drehung des Knieantriebes um die mit dem runden Pfeil angedeutete Achse zulässt. Durch das Führungsrohr 48 lässt sich der Führungsstab 52, durch die Führung 50 die Gewindestange 51 verschieben.
Der Motor 47, welcher fix in der Grundplatte 46 montiert ist, treibt mit einem Zahnrad 57, über einen Keilriemen 58 ein auf der Führung 50 gelagertes Zahnrad 59 an. Im Zahnrad 59 befindet sich ein Gewinde. Wenn nun das Zahnrad durch den Motor 47 angetrieben wird, so wird die Gewindestange 51 in der Grundplatte 46 nach oben resp. nach unten bewegt, wie mit dem geraden Pfeil angedeutet.
An der Grundplatte 46 befinden sich oben und unten je ein Endschalter 60 und 60'. Diese dienen dazu, einer Steuereinheit, welche die Bewegung der Antriebe steuert, das Erreichen der Endpositionen bekannt zu geben. Hat der Antrieb den tiefsten Punkt erreicht, so drückt die Platte mit der Kniemanschette auf einen Kontaktknopf 61 und der Endschalter 60 signalisiert der Steuereinheit, dass der Motor in entgegengesetzte Richtung laufen soll. Dann fährt der Antrieb nach oben, bis die untere Platte auf einen Kontaktknopf 61' drückt und der Endschalter 60' der Steuereinheit ein weiteres Signal zum Umschalten erteilt.

Fig. 5 zeigt den Fussmechanismus 14 zu Fig. 2 in perspektivischer Darstellung. Auf der unteren Seite eines T-Stückes 63 ist je ein Vierkantrohr 69a und 69b mit diesem fest verbunden. Diese dienen als Führung für den Fussmechanismus auf den am Beinteil befestigten Schienen. Der Fussmechanismus kann bei der Therapie an der korrekten Stelle mit den Fixierschrauben 26a und 26b festgeschraubt werden. Am obere Ende des T-Stückes 63 befindet sich auf jeder Seite je eine Fussplatte 19a und 19b welche sich um ein Lager am Befestigungspunkt am T-Stück drehen lässt. Die Fussplatten sind vom Aufbau her identisch, alle Teile treten symmetrisch auf beiden Seiten auf. Die Füsse des Patienten können auf den Fussplatten je in eine elastische Schlaufe 65a und 65b eingeführt werden. Sie werden dann durch die Fersenhalter 66a und 66b vor einem Herausrutschen geschützt.
Die Fussplatten 19a und 19b sind je mit einer Feder 67a verbunden. Diese wird an einem Bolzen 68a gespannt, wenn die Fussplatte durch den Patienten nach unten (Pfeilrichtung) gedrückt wird. Dies erzeugt eine Druckkraft auf die Fusssohle des Patienten in der extendierten Phase des Bewegungszyklus, welche eine Gewichtskraft simuliert, wie sie ähnlich beim Gehen entsteht. Die Stärke dieser Gewichtskraft kann durch ein Verschieben des Bolzens 68a in den verschiedenen Löchern 68a' eingestellt werden. Wenn der Neigungswinkel des Stehtisches grösser wird, so wird normalerweise auch die Gewichtskraft grösser, welche auf die Beine wirkt. Dieser Effekt kann kompensiert und kontrolliert werden, indem der Patient mit den Fixierbändern und dem Fixationsgurt mehr oder weniger nach oben gezogen wird.

Fig. 6 zeigt eine Kniemanschette zu Fig. 2 in perspektivischer Darstellung. Am oberen Ende der Gewindestange 49 und der Führungsstäbe 54 und 55 ist eine Platte 70 fest angebracht. Auf dieser ist ein Bügel 71 befestigt, an welchem sich mit zwei Klippmechanismen 72 und 72' ein Kniepolster 53 befestigen lässt. Dieses Kniepolster 53 ist ein mit Kunststoff überzogener Schaumstoff. Der Klippmechanismus hält das Kniepolster genügend stark, um eine Streckung des Knies zu bewirken, wenn der Knieantrieb nach unten gezogen wird. Die Verbindung löst sich jedoch, wenn bei einer Fehlmanipulation das Knie des Patienten aus irgendeinem Grund nicht gestreckt werden kann. Dies dient als Belastungsschutz für die Beine des Patienten und schützt ihn vor Verletzungen. Der Klippmechanismus gibt die Kniepolster bei Belastungskräften, bzw. Zugkräften von 150 - 200 N. vorzugsweise von 180 N, frei. Am Kniepolster 53 ist eine Kniemanschette, bestehend aus zwei Klettbändern 73 und 73', befestigt, welche es erlaubt, das Knie des Patienten auf dem Kniepolster zu befestigen, indem die Bänder auf dem Klettstreifen 74 angebracht werden. Die beiden Bänder werden so am Knie befestigt, dass sich die Kniescheibe des Patienten zwischen den Bändern befindet damit auf diese bei der Extension des Beines kein Druck ausgeübt wird.

Fig. 7 zeigt die Gesamtansicht eines zweiten Ausführungsbeispieles für einen aktiven Stehtisch in horizontaler Lage. Der Grundaufbau ist identisch zum ersten Ausführungsbeispiel. Unterschiedlich zu diesem werden beim vorliegenden Trainingsautomaten die Beine des Patienten nicht mit Linearantrieben, sondern über einen Seilzug 80 von einem Exzenterantrieb 81 angetrieben, welcher in Fig. 8 näher beschrieben wird. Ein Knieteil 82 und ein Fussteil 83 können auf den Schienen 15a und 15b verschoben und so an die Beinlänge des Patienten angepasst werden.

Fig. 8A zeigt den Kniemechanismus zu Fig. 7 in perspektivischer Darstellung. Er besteht aus dem Exzenterantrieb 81, Seilen 80a und 80b (Nylonseile), sowie dem Knieteil 82. An einem Motor 90 ist ein Getriebe 91 angebracht. Dieses treibt eine Exzenterscheibe 92 an, in welcher ein Stift 94 steckt. Wenn sich nun die Exzenterscheibe 92 dreht, so bewegt sich der Stift 94 auf einer Kreisbahn. Durch diese Kreisbewegung wird ein Schlitten 95, in welchem der Stift 94 geführt wird, hin und her bewegt, wobei der Schlitten seinerseits in Führungsschienen 96 und 97 geführt wird. Die Bewegung des Schlittens 95 bewirkt eine Zugkraft auf jeweils eines der Seile 80a resp. 80b. Die Seile werden über Rollen 98a, 98b, 99a, 99b, 100a geführt und ziehen dann jeweils über einen Haken 101a resp. 101b an den Kniemanschetten die Knie des Patienten in eine Extension.
Mit Kunststoff überzogene Polster 102a und 102b aus Schaumstoff schützen die Kniekehlen des Patienten in der Extension vor Verletzungen und drücken bei Entlastung der Seile 80a resp. 80b die Knie wieder in Richtung Flexion. Die Polster befinden sich auf einer Platte 108, welche auf jeder Seite Führungsrohre 109a und
109b mit Feststellschrauben 110a und 110b aufweist.
An den Seilen 80a und 80b ist jeweils eine Spannvorrichtung 103a resp. 103b angebracht, mit welchem die Seile in der Länge verstellt werden können. Dies erlaubt es, den Zug an den Haken 101 a resp. 101 b so einzustellen, dass die Knie des Patienten durch die Bewegung der Exzenterscheibe 92 bis in eine Extension gestreckt werden.
Als Kniemanschetten, mit welchen die Knie des Patienten an den Haken 101a resp. 101b befestigt werden, können Klettbänder benutzt werden, ähnlich wie sie in Fig. 6 beschrieben sind.

Fig. 8B zeigt den Exzenterantrieb zu Fig. 7 in Aufsicht. Erkennbar ist der Motor 90 mit dem Getriebe 91, auf welchem sich die Exzenterscheibe 92 befindet. In dieser sind verschiedene Löcher 93 vorgesehen, damit der Stift 94 auf verschiedenen Radien in die Exzenterscheibe 92 eingesteckt werden kann. Die Hublänge der Kniebewegung kann durch die verschiedenen Positionen des Stiftes 94 in den Löchern 93 verschieden gross eingestellt werden. Auf dem Schlitten 95 sind Rollen 104 bis 107 angebracht, welche die Platte in den Führungsschienen 96 und 97 lagern. Am Schlitten 95 sind auch die beiden Seile 80a und 80b befestigt.
Im Gegensatz zum ersten Ausführungsbeispiel ist hier eine wesentlich einfachere Steuereinheit notwendig, da sich der Motor einfach drehen kann und sich die Extension beziehungsweise Flexion des Beines automatisch ergibt. Die Steuereinheit steuert nur die Geschwindigkeit des Motors 90 und bestimmt so die Frequenz der Bewegung am Bein des Patienten. Beim ersten Ausführungsbeispiel muss die Steuereinheit die Antriebe bei Erreichen der Endpositionen immer von einer Aufwärtsbewegung zu einer Abwärtsbewegung und umgekehrt umschalten.

Fig. 9 zeigt den Fussmechanismus 83 zu Fig. 7 in perspektivischer Darstellung. Auf der unteren Seite einer Platte 120 ist ein je Vierkantrohr 121 a und 121 b mit dieser fest verbunden. Diese dienen als Führung für den Fussmechanismus auf den am Beinteil befestigten Schienen. Der Fussmechanismus kann bei der Therapie an der korrekten Stelle mit den Fixierschrauben 122a und 122b festgeschraubt werden. Auf der Platte 120 ist ein Träger 123 befestigt, an dessen oberen Ende ein zweiter Träger 124 angebracht ist. Auf beiden Seiten des Trägers 124 befindet sich je eine Fussplatte 125a resp. 125b, welche sich um ein Lager am Befestigungspunkt am Träger 124 drehen lässt. An den Fussplatten sind je ein Hebel 126a befestigt, welche über ein Stahlseil 127 miteinander verbunden sind. Dieses Stahlseil 127 läuft über eine Rolle 128 und dient als Reziprokationsmechanismus. Wenn eine Fussplatte nach unten gedrückt wird, bewegt sich die andere nach oben. Unter den Fussplatten 125a und 125b befindet sich je eine Feder 129a resp. 129b, welche auf einer Platte 130a resp. 130b gespannt wird. Wird eine der Fussplatten vom Bein des Patienten heruntergedrückt (Extension), so wird das andere Bein über den Reziprokationsmechanismus automatisch gebeugt. Zudem entsteht durch die Feder 129 bei dem gestreckten Bein eine Gewichtskraft auf die Fusssohle des Patienten (afferenter Input).
Mit je einer Manschette 131 a resp. 131 b, welche über ein Verbindungsteil 132a resp. 132b mit der Fussplatte 125a resp. 125b verbunden sind, kann das Bein des Patienten fixiert werden. So wird es seitlich stabilisiert, dass es in gebeugtem Zustand nicht zur Seite kippt. Eine Fersenhalterung 133a resp. 133b schützt den Fuss des Patienten davor, von der Fussplatte 125a resp. 125b herunter zu rutschen.

Mit dem erfindungsgemässen aktiven Stehtisch ist es möglich, den Bewegungsablauf aller Gelenkebenen (Hüfte, Knie, Fuss) der unteren Extremitäten des Patienten in einem möglichst dem Gehen ähnlichen, physiologischen Muster (Kinematik und Kinetik) zu steuern. Die wichtigsten Bewegungsgrössen für eine erfolgreiche Lokomotionstherapie (Auslösen von Lokomotionsaktivität) sind die Hüftgelenksextension und die Gewichtsbelastung der Fusssohle während der Extensionsphase des Beines. Beide Parameter können mit dem hier beschriebenen aktiven Stehtisch an die Bedürfnisse des Patienten individuell angepasst werden.
Zudem ist der aktive Stehtisch an die individuellen Grössenunterschiede der Patienten anpassbar.
Mit der Lokomotionstherapie auf dem aktiven Stehtisch können Erfolge erzielt werden, weil sehr früh mit dem Training begonnen werden kann, d.h. auch dann, wenn der Patient noch nicht aufgerichtet werden darf.

## Patentansprüche

1. Vorrichtung für eine Lokomotionstherapie zur Rehabilitation von para- und hemiparetischen Patienten, umfassend einen in der Höhe und Neigung verstellbaren Stehtisch, einen Befestigungsgurt mit Halterungen am Stehtisch für den Patienten, einen Antriebsmechanismus für die Beinbewegung des Patienten, bestehend aus einem Knieteil und einem Fussteil, **gekennzeichnet dadurch, dass** der Stehtisch einen zu einem Beinteil (8) verstellbaren Kopfteil (10) aufweist, wodurch sich ein verstellbarer Hüftextensionswinkel (ss2) ergibt, für welchen ein Einstellmechanismus (21) vorgesehen ist, dass Knieteil (13) und Fussteil (14) auf Schienen (15) am Beinteil (8) verstellbar angeordnet sind, dass der Knieteil (13) einen Kniemechanismus aufweist, dass der Fussteil (14) einen Fussmechanismus aufweist, der zur Festlegung der Kraft auf die Fusssohle während der Knieextension dient und dass eine Steuereinheit für den Bewegungsablauf vorgesehen ist.

2. Vorrichtung nach Anspruch 1, **dadurch gekennzeichnet, dass** in dem Kniemechanismus für den Knieantrieb zwei Linearantriebe (24a, 24b) vorgesehen sind, welche die Beine des Patienten extendieren resp. flektieren.

3. Vorrichtung nach Anspruch 1, **dadurch gekennzeichnet, dass** in dem Kniemechanismus für den Knieantrieb ein Exzenterantrieb (81) vorgesehen ist, welcher abwechslungsweise eines der Beine extendiert und dass die Beine durch die Polster (102a, 102b) des Kniemechansimus und einen am Fussteil befindlichen Reziprokationsmechanismus (126a, 126b, 127,128) wieder gebeugt werden.

4. Vorrichtung nach einem der Ansprüche 1 bis 3, **dadurch gekennzeichnet, dass** der Fussmechanismus eine Gewichtskraft in kennzeichnet, dass der Fussmechanismus eine Gewichtskraft in der extendierten Phase des Beines generieren kann, wobei für die Erzeugung dieser Gewichtskraft zwei Federn (67a, 67b ; 129a, 129b) angeordnet sind.

5. Vorrichtung nach einem der Ansprüche 1 bis 4, **dadurch gekennzeichnet, dass** der Hüftextensionswinkel (ss2) einen Wert von 0-20 , und vorzugsweise 12 hat.

6. Vorrichtung nach einem der Ansprüche 1 bis 5, **dadurch gekennzeichnet, dass** der Knieteil (13) und der Fussteil (14) auf zwei Schienen (15a, 15b) verschiebbar sind und der aktive Stehtisch so der Grosse des Patienten angepasst werden kann, wobei alle Positionen Markierungen aufweisen, mittels derer die ermittelten Einstellungen reproduziert werden.

7. Vorrichtung nach einem der Ansprüche 3 bis 6, **dadurch gekennzeichnet, dass** am Knieteil (13) eine Schnappkupplung (71,72,72') angebracht ist, die bei einer Zugkraft von 150-200 N, vorzugsweise von 180 N, ausrastet und so die Knie vor einer Überbelastung schützt.

8. Verfahren zum Betrieb einer Vorrichtung nach einem der Ansprüche 1 bis 7, **dadurch gekennzeichnet, dass** der Knieteil (13) und der Fussteil (14) auf dem Stehtisch verstellt werden, um dadurch den Antrieb an die Beinlänge des Patienten anzupassen, dass eine Extension des Hüftgelenkes über den Hüftextensionswinkel (ss2) und ein Neigungswinkel (ss1) vorgegeben werden, dass mit dem am Knieteil (13) befindlichen Kniemechanismus und mit dem am Fussteil (14) befindlichen Fussmechansimus eine Bewegung der Beine eines Patienten bewirkt wird, welche beim Patienten einen afferenten Input, bzw. eine sensorische Information an das Rückenmark, generiert, wie er ähnlich beim normalen Gehen entsteht, dass eine Gewichtskraft während der Knieextension auf die Fusssohle erzeugt wird und dass die Antriebe für die Bewegungen von einer Steuerung kontrolliert werden, die ein dem physiologischen Gehen ähnliches Bewegungsmuster der Beine vorgibt.

9. Verfahren nach Anspruch 8, **dadurch gekennzeichnet, dass** das Bewegungsausmass durch die Steuereinheit oder durch die Position des Stiftes (94) auf der Exzenterscheibe (92) verändert wird.

10. Verfahren nach Anspruch 8 oder 9, **dadurch gekennzeichnet, dass** die Geschwindigkeit der Beinbewegung variiert wird.

11. Verfahren nach einem der Ansprüche 8 bis 10, **dadurch gekennzeichnet, dass** die auf die Fusssohle wirkende Gewichtskraft in der extendierten Phase der Beinbewegung über verstellbare Federn (67a, 67b) eingestellt wird.

12. Verfahren nach einem der Ansprüche 8 bis 11, **dadurch gekennzeichnet, dass** die Positionen von Knie- und Fussteil an Markierungen abgelesen, festgehalten und rekonstruiert werden.

## Claims

1. Apparatus for locomotion therapy for the rehabilitation of paraparetic and hemiparetic patients, comprising a standing table adjustable in height and inclination, a fastening belt with holding devices on the standing table for the patient, a drive mechanism for the leg movement of the patient, consisting of a knee portion and a foot portion, **characterized in that** the standing table has a head portion (10) displaceable with respect to a leg portion (8), whereby an adjustable hip extension angle (β2) results for which an adjusting mechanism (21) is provided; and the knee portion (13) and foot portion (14) are displaceably arranged on rails (15) on the leg portion (8); the knee portion (13) has a knee mechanism; and the foot portion (14) has a foot mechanism which serves to establish the force on the sole of the foot during knee extension; and a control unit is provided for the course of the movement of the knee mechanism.

2. Apparatus according to claim 1, wherein two linear drives (24a, 24b) are provided for the knee drive in the knee mechanism, and extend or flex the patient's legs.

3. Apparatus according to claim 1, wherein an eccentric drive (81) is provided for the knee drive in the knee mechanism, and alternately extends one of the legs; and the legs are bent again by the cushions (102a, 102b) of the knee mechanism and a reciprocating mechanism (126a, 126b, 127, 128) situated on the foot portion.

4. Apparatus according to one of claims 1-3, wherein the foot mechanism can generate a weight force in the extended phase of the leg, two springs (67a, 67b; 129a, 129b) being arranged for the production of this weight force.

5. Apparatus according to one of claims 1-4, wherein the hip extension angle (β2) has a value of 0-20°, and preferably 12°.

6. Apparatus according to one of claims 1-5, wherein the knee portion (13) and the foot portion (14) are displaceable on two rails (15a, 15b) and the active standing table can so be matched to the patient's measurements, all positions having markings by means of which the ascertained settings are reproduced.

7. Apparatus according to one of claims 3-6, wherein a snap coupling (71, 72, 72') is installed on the knee portion (13) and unlatches under a tension of 150-200 N, preferably 180 N, and thus protects the knee from overloading.

8. Process for the operation of an apparatus according to one of claims 1- 7, wherein the knee portion (13) and the foot portion (14) are displaced on the standing table in order thereby to match the drive to the patient's leg length; and an extension of the hip joint is predetermined by means of the hip extension angle (β2) and, the angle of inclination (β1); and a movement of the patient's legs is effected with the knee mechanism situated on the knee portion (13) and with the foot mechanism situated on the foot portion (14), generating an afferent input or sensory information to the spinal cord like that arising in normal walking; and a weight force is produced on the sole of the foot during the knee extension; and the drives for the movements are controlled by a control which predetermines a pattern of movement similar to that of physiological walking.

9. Process according to claim 8, wherein the amount of movement is altered by the control unit or by the position of the pin (94) on the eccentric drive (92).

10. Process according to claim 8 or 9, wherein the speed of the leg movement is varied.

11. Process according to one of claims 8-10, wherein the weight force acting on the sole of the foot in the extended phase of the leg movement is set by displaceable springs (67a, 67b).

12. Process according to one of claims 8-11, wherein the positions of the knee portion and foot portion are read off, established, and reconstructed on markings.

## Revendications

1. Dispositif pour la thérapie de locomotion pour la réhabilitation de patients paraparétiques et hémiparétiques, comprenant une table pour position debout qui peut être ajustée en hauteur et en inclinaison, une ceinture de fixation avec des moyens de maintien du patient à la table pour position debout, un mécanisme de moteur pour le mouvement de la jambe du patient, comprenant une pièce de genou et une pièce de pied, **caractérisé en ce que** la table pour position debout a une pièce de tête (10) qui est réglable par rapport à la pièce de jambe (8), d'où résulte un angle d'extension de la hanche ajustable (β2) pour lequel un mécanisme d'ajustement (21) est prévu; et **en ce que** la pièce de genou (13) et la pièce de pied (14) sont arrangées pour être déplacées sur des rails (15) sur la pièce de jambe (8); **en ce que** la pièce de genou (13) a un mécanisme du genou et la pièce de pied (14) a un mécanisme du pied qui sert à établir la force sur la plante du pied pendant l'extension du genou; et **en ce qu'**une unité de contrôle est prévue pour le chemin du mouvement du mécanisme du genou.

2. Dispositif selon la revendication 1, où deux moteurs linéaires (24a, 24b) sont prévus pour le moteur de genou dans le mécanisme du genou, qui étendent ou plient les jambes du patient.

3. Dispositif selon la revendication 1, où un moteur excentrique (81) est prévu pour le moteur de genou dans le mécanisme du genou, qui étend l'une des jambes en alterné; et où les jambes sont encore pliées par des coussins (102a, 102b) du mécanisme du genou et un mécanisme de réciprovocation (126a, 126b, 127, 128) situé sur la pièce de pied.

4. Dispositif selon l'une des revendications 1-3, où le mécanisme de pied peut générer une force de poids dans la phase d'extension de la jambe, où deux ressorts (67a, 67b; 129a, 129b) sont arrangés pour la production de cette force de poids.

5. Dispositif selon l'une des revendications 1-4, où l'angle d'extension de la hanche (β2) a une valeur de 0-20°, et de préférence de 12°.

6. Dispositif selon l'une des revendications 1-5, où la pièce de genou (13) et la pièce de pied (14) peuvent être déplacées sur deux rails (15a, 15b) et, de telle façon que la table active pour position debout puisse être ajustée aux mesures du patient, où toutes les positions ont des marquages avec lesquels les réglages trouvés peuvent être reproduits.

7. Dispositif selon l'une des revendications 3-6, où un accouplement de clip (71, 72, 72') est installé sur la pièce de genou (13) et se déclipse à une tension de 150-200 N, de préférence 180 N, et protège ainsi le genou d'un surmenage.

8. Procédé pour l'opération du dispositif selon l'une des revendications 1- 7, où la pièce de genou (13) et la pièce de pied (14) sont déplacées sur la table pour position debout pour ajuster le moteur à la longueur de la jambe du patient; et où une extension de la hanche est prédéterminée par l'angle d'extension de la hanche (β2) et un angle d'inclinaison (β1); et où un mouvement des jambes d'un patient est effectué avec le mécanisme du genou situé sur la pièce de genou (13) et avec le mécanisme du pied situé sur la pièce de pied (14), générant une entrée afférente ou une information sensorielle à la moelle épinière comme celle qui est générée en marche normale; et où une force de poids est produite sur la plante du pied pendant l'extension du genou; et où les moteurs pour les mouvements sont contrôlés par un contrôle qui prédétermine un modèle de mouvement similaire à celui d'une marche physiologique.

9. Procédé selon la revendication 8, où l'ampleur du mouvement est modifiée par l'unité de contrôle ou par la position de la goupille (94) sur le disque excentrique (92).

10. Procédé selon la revendication 8 ou 9, où la vitesse du mouvement de la jambe est variée.

11. Procédé selon l'une des revendications 8-10, où la force de poids agissant sur la plante du pied dans la phase d'extension du mouvement de la jambe est réglée par des ressorts pouvant être déplacés (67a, 67b).

12. Procédé selon l'une des revendications 8-11, où les positions de la pièce de genou et la pièce de pied sont lues, établies et reconstruites avec des marquages.
